# EUROPÄISCHE PATENTSCHRIFT

(11) **EP 3 183 125 B1**
(45) Veröffentlichungstag und Bekanntmachung des Hinweises auf die Patenterteilung: **14.07.2021**
(21) Anmeldenummer: 15752987.6
(22) Anmeldetag: 07.08.2015
(51) Int. Cl.: B43M 3/04

(54) **KUVERTIERVORRICHTUNG**
INSERTING SYSTEM
DISPOSITIF DE MISE SOUS ENVELOPPE

(30) Priorität: 22.08.2014 CH 12612014
(43) Veröffentlichungstag der Anmeldung: 28.06.2017
(73) Patentinhaber: Kern AG, 3510 Konolfingen (CH)
(72) Erfinder: LEHMANN, Urs, 3550 Langnau im Emmental (CH)
(74) Vertreter: Troesch Scheidegger Werner AG
(86) Internationale Anmeldenummer: PCT/EP2015/068224
(87) Internationale Veröffentlichungsnummer: WO 2016/026712

(56) Entgegenhaltungen:
- EP-A1- 2 756 964
- FR-A1- 2 543 491
- FR-A1- 2 859 945
- US-A- 2 019 211
- US-A- 2 915 863
- None

## Beschreibung

Die vorliegende Erfindung betrifft eine Kuvertiervorrichtung mit einem Trichter und zumindest einem Aufziehmittel zum Transport der Kuverts auf eine Packtasche sowie ein Verfahren zum Betreiben einer Kuvertiervorrichtung.

Aus der EP 0 504 114 B1 ist eine Kuvertiervorrichtung bekannt, die die Geschwindigkeit gegenüber dem damals bekannten Stand der Technik etwa verdoppeln kann. Dabei werden eine drehbar gelagerte Einpacktasche und eine Niederhalterolle über Hebel durch eine Kurve gesteuert. Die dadurch notwendige grosse Anzahl an schnell bewegten Teilen ist aufwendig in der Fertigung und hindert durch die relativ grosse bewegte Masse eine noch höhere Verpackungsleistung. Zudem führt die bewegte Einpacktasche zu unerwünschten Schwingungen, die ebenfalls die Verpackungsleistung begrenzen. Des Weiteren muss bei einer solchen Vorrichtung für jedes bezüglich der Breite, das heisst der Abmessung quer zur Transportrichtung des Kuverts, unterschiedliche Kuvertmass eine andere Packtasche montiert werden, die zudem nur für einen sehr begrenzten Bereich der Dicke des zu verpackenden Inhalts geeignet ist, um eine optimale Führung des Kuverts bzw. des durch die Packtasche zu führenden Kuvertinhalts zu gewährleisten. Aufgrund der beweglichen Führung der Packtasche ist ein solcher Tausch aufwendig.

In der US 2, 019, 211 A wird eine Kuvertiervorrichtung gezeigt, bei der die Funktion der Packtasche, d.h. das Befüllen der Kuverts, durch eine schwenkbare Zunge sowie einen schwenkbaren Rechen zum Öffnen eines senkrecht nach oben geführten Kuverts, sowie einen feststehenden Trichter und Förderbänder zur Zufuhr des senkrecht nach unten geführten Briefinhalts verwirklicht wird.

Aus der US 2,915,863 ist eine durch einen schwenkbaren Trichter gebildete Packtasche bekannt, auf der das Kuvert von der einen Seite aufgeschoben und der Briefinhalt von der anderen, den Trichter bildenden Seite eingeschoben wird.

Analog dazu wird auch die in der FR 2 859 945 gezeigte feststehende aus zwei Bügeln gebildete Packtasche über zwei entsprechende Führungsöffnungen mit dem Kuvertinhalt beschickt.

Es ist eine Aufgabe der vorliegenden Erfindung, die Nachteile des Standes der Technik zu vermeiden und eine Kuvertiervorrichtung zu schaffen, mit welcher die Packgeschwindigkeit weiter erhöht werden kann, bspw. auf 30'000 bis 40'000 Verpackungen pro Stunde. Im Weiteren ist es eine Aufgabe der Erfindung, eine Packtasche zu schaffen, die während des Kuvertiervorgangs nicht bewegt werden muss, um störende Schwingungen zu vermeiden. Schliesslich ist es auch Aufgabe der Erfindung, eine Kuvertiervorrichtung für unterschiedliche Kuvertzuschnitte und/oder Kuvertinhalte bereitzustellen. So sollen durch eine besonders exakte Führung auch Kuverts mit kurzer oder gerader Klappe sicher verpackt werden, wohingegen der Stand der Technik möglichst spitz zulaufende Klappen benötigt, damit diese möglichst frühzeitig auf der Führungsfläche der Packtasche zu liegen kommen und so die Führung und das Öffnen der Kuverts erleichtern. Des Weiteren sollen auch Kuverts, die durch mindere Qualität oder schlechte Lagerung wellig geworden sind, zuverlässig verarbeitet werden, was der Stand der Technik nicht erlaubt.

Eine Kuvertiervorrichtung, die die gestellten Aufgaben erfüllt und die Nachteile des Standes der Technik vermeidet, wird in Anspruch 1, ein entsprechendes Verfahren in Anspruch 30 offenbart. Weitere bevorzugte Ausführungsformen finden sich in den Unteransprüchen.

Die zum Einschieben eines Kuvertinhalts in ein Kuvert ausgelegte Kuvertiervorrichtung weist eine Halterung für leere Kuverts, einen Klappenöffner zum Öffnen der Kuvertklappen, Transportorgane für den Transport der Kuverts von der Halterung zu einer Packtasche, auf der die Kuverts befüllt werden, eine Zuführeinrichtung zum Zuführen des Kuvertinhalts zu der und in die Packtasche, sowie Abtransportorgane zum Weiterbefördern des befüllten Kuverts auf. Dabei weisen die Transportorgane ein in einem ersten Winkel (W1) zu einer an der Kuvertiervorrichtung oder einer Montageschiene montierten Klappenführung der Packtasche, bewegliches trichterförmiges Element, im folgenden Trichter genannt, zur Ausrichtung des Kuverts auf die Packtasche auf. Unter einem Trichter wird hier grundsätzlich jede Anordnung aus zwei oder mehreren Untereinheiten verstanden, die das Kuvert, im Längsschnitt der Transportebene gesehen trichterförmig empfangen und weiterführen können, bspw. zwei parallel angeordnete Reihen gegenläufiger Rollen (auch unterschiedlicher Grösse), eine Reihe Rollen, die mit einem Winkelprofil den Trichter bildet, oder mehrere Winkelprofile, wie weiter unten noch im Detail ausgeführt. Des Weiteren umfassen die Transportorgane zumindest ein, mit der Klappenführung der Packtasche zeitweise zusammenwirkendes, in einem zweiten Winkel (W2) zur Klappenführung bewegliches Aufziehmittel, um das Kuvert zumindest teilweise, bevorzugt aber vollständig auf die Packtasche aufzuziehen. Das Kuvert wird dabei durch die Transport- und Gegenrollen auf die Packtasche aufgestossen und spätestens ab dem Zeitpunkt, wo die Rückkante des Kuverts nicht mehr im Eingriff zwischen Transport- und Gegenrollen ist, vorzugsweise aber bereits früher, um ein Ausknicken zu verhindern, von einer oder mehreren Aufzugsrollen auf die Packtasche aufgezogen, bis der Kuvertboden an der Vorderkante der Packtasche ansteht.

Trichter und Aufziehmittel, das beispielsweise bevorzugt zumindest eine Aufziehrolle umfassen kann, werden dabei durch ebenfalls vorgesehene Mittel zur Synchronisierung gesteuert. Dabei werden Trichter und Aufziehmittel von einer ersten Position, beim Empfangen der Kuvertklappe durch den Trichter, in eine zweite Position nach dem Aufsetzen der Kuvertklappe auf der, der Blattführung bzw. der Führung des Inhalts abgewandten Aussenseite, der Klappenführung bewegt, wodurch ein Transportwinkel (Wt), zwischen zugeführtem Kuvert und Klappenführung bzw. einer die Klappenführung umfassenden Ebene K, während des Aufziehens des Kuverts auf die Packtasche variierbar ist, um eine leichte Öffnung des Kuverts zu ermöglichen, wodurch die in Transportrichtung vordere Kante oder Spitze der Packtasche in das Kuvert eingeführt werden kann. Dabei werden die Mittel zur Synchronisierung der Bewegung vorteilhaft so dimensioniert bzw. angesteuert, dass die unmittelbar nach dem Aufsetzen der Kuvertklappe auf der Klappenführung beginnende Bewegung nach dem Aufsetzen des Klappenfalzes auf der Klappenführung, also im Wesentlichen innerhalb einer Klappenlänge abgeschlossen ist. Die Zuführung der Kuverts kann dabei von oben oder von unten erfolgen, wobei der Transportwinkel (Wt) in der ersten Position zwischen 15° und 45°, bevorzugt zwischen 20° und 40°, insbesondere bevorzugt ca. 30° ± 5° beträgt. In der zweiten Position ist der Transportwinkel (Wt) kleiner als in der ersten Position, bevorzugt zwischen -10° und 10°, besonders bevorzugt zwischen 0° und 6°.

Als Mittel zur Synchronisierung der Bewegung des Trichters und der Aufziehmittel können Synchronmotoren, bevorzugt aber wegen der grösseren Robustheit und günstigeren Herstellungskosten mechanische Übertragungsmittel wie Zahnräder, Zahnriemen, Ketten, Treibriemen, die besonders bevorzugt eine Führungskurve umfassen, eingesetzt werden. Letztere, die beispielsweise als Kurvenscheibe oder Nocke ausgeführt sein kann, weist eine besonders hohe Stabilität und Genauigkeit bei geringen Kosten und einen geringen Wartungsbedarf bei einem, wie vorliegend, schnell oszillierenden Betrieb der bewegten Teile auf. Der zur Führung der durchlaufenden Kuverts in der Transportebene aufgebaute Trichter kann in besonders einfacher Weise durch zwei Winkelprofile, die auf entgegengesetzten Seiten und quer zur Transportrichtung angeordnet sind, aufgebaut werden. Dabei sind die Winkelprofile parallel und gegeneinander angeordnet, wodurch ein Umlenkpunkt der Transportebene bzw. des Transportweges des Kuverts bestimmt werden kann (bspw. in Position II. Vorteilhaft sind die Winkelprofile seitlich offen oder zumindest über die gesamte Breite der Transportebene oder auch darüber hinaus ausgeführt, so dass Kuvertzuschnitte unterschiedlicher Breite transportierbar sind. Dabei können der Trichter bzw. die Winkelprofile auf einer durch die Mittel zur Synchronisierung bewegbaren gemeinsamen Trichterbasis montiert sein.

Um das Kuvert durch den Trichter auf die Packtasche bis zu dem Aufziehmittel zu transportieren, kann vom Trichter aus gegen die Transportrichtung des Kuverts (upstream) eine mit einer bevorzugt federnd angedrückten Gegenrolle zusammenwirkende Transportrolle angeordnet sein. Von der Packtasche in Abtransportrichtung des Kuverts (downstream) können eine Abtransportrolle und ein mit dieser zusammenwirkendes weiteres Abtransportorgan vorgesehen sein, um das gefüllte Kuvert von der Packtasche weiterzubefördern. Das weitere Abtransportorgan kann dabei ein Segment, bevorzugt ein federnd an die Abtransportrolle andrückbares Segment, beispielsweise ein zumindest im Oberflächenbereich aus elastischem Material gefertigtes Segment oder ein federnd anstellbares Segment, sein. Vorteilhaft kann in diesem Bereich und zwar zwischen Transport- und Abtransportebene eine Transportrolle angeordnet sein, um abwechselnd, oder zumindest teilweise auch gleichzeitig, einerseits mit der Gegenrolle als Transportorgan und andererseits mit dem weiteren Abtransportorgan selbst als Abtransportorgan zusammenzuwirken. Eine solche Anordnung ist besonders ökonomisch, sowohl was die Konstruktion als auch die Geschwindigkeit des Kuvertiervorgangs betrifft, da hier, während das zuzuführende Kuvert bereits zwischen Transportrolle und Gegendruckrolle der Packtasche zuläuft, das aus dem vorhergehenden Füllzyklus gefüllte Kuvert zwischen derselben Transportrolle und dem Segment abtransportiert werden kann. Der Abtransportwinkel (Wa) von der Vorderkante der Packtasche ist dabei vorteilhaft spitz nach unten gerichtet, um ein Herausrutschen des Kuvertinhalts während des Abtransports zu verhindern. Vorteilhaft wird der, zwischen einer, zwischen der Vorderkante der Packtasche und der Mittellinie eines zwischen Abtransport-/Transportrolle und weiterem Abtransportorgan angeordneten Kuvertführungsspalts aufgespannten Ebene und der die Klappenführung umfassenden Ebene K gebildete Abtransportwinkel (Wa) dabei in einem Bereich zwischen 1° bis 12° gewählt. Trotz der einstellbaren hohen und beschleunigenden Transport- bzw. Abtransportgeschwindigkeiten genügt ein solcher geringer spitzer Winkel überraschenderweise bereits, um im Zusammenwirken mit den Abtransportorganen, ein Heraus- oder auch Verrutschen des Kuvertinhalts zu verhindern. Bei einer Kuvertzufuhr von unten kann dabei der Winkel zwischen 1° und 6°, bevorzugt aber zwischen 2° und 4° gewählt werden, bei einer Kuvertzufuhr von oben kann der Winkel zwischen 5° und 12°, bevorzugt zwischen 6° und 10°, immer nach unten gerichtet, gewählt werden. Grundsätzlich kann und wird auch üblicherweise eine solche Kuvertiervorrichtung noch weitere Transport- oder/und Abtransportorgane wie beispielsweise weitere Rollen, Riemen oder/und Segmente umfassen.

Ein, vorzugsweise im Bereich der Halterung für leere Kuverts mit geschlossener Klappe downstream angeordneter Klappenöffner kann beispielsweise als eine auf einem Kreisumfang angeordnete Öffnerklaue ausgebildet sein. Alternativ oder ergänzend die Öffnerklaue unterstützend kann der Klappenöffner eine Blaseinheit zur Erzeugung eines unter die Kuvertklappe gerichteten Luftstroms umfassen.

Zur Zuführung des Kuvertinhalts kann die Zuführeinrichtung auf Zahn- oder Treibriemen, bzw. Ketten befestigte Finger umfassen. Diese können beispielsweise durch Schlitze in der Packtasche von einer Seite über die andere Seite der Zuführebene hinausragend geführt sein. Alternativ können die Transportfinger auch zwischen den wie unten beschriebenen Lamellen einer segmentierten Packtasche geführt werden.

Die Zustellwinkel des Trichters bzw. des beweglichen Aufziehmittels bezüglich einer durch die Klappenführung definierten Ebene können dabei grundsätzlich für beide Winkel W1 und W2 gleich oder auch unterschiedlich, je nach geometrischen Verhältnissen, beispielsweise in einem die Grenzwerte umfassenden Bereich zwischen 70° bis 150° gewählt werden. Beispielsweise kann dabei der erste Winkel (W1) insbesondere in einem Bereich von 90° bis 150°, dabei insbesondere bevorzugt in einem Bereich von 110° bis 130° zu der die Klappenführung umfassenden Ebene K liegen, wohingegen der zweite Winkel (W2) in einem Bereich von 70° bis 110°, bevorzugt in einem Bereich von 80° bis 100° zu der die Klappenführung umfassenden Ebene K liegt. Dabei wird die Klappenführungsseite bevorzugt im Wesentlichen horizontal gewählt womit die Ebene K bevorzugt im Wesentlichen mit der Horizontalebene identisch ist. Sowohl der erste als auch der zweite Winkel wird bevorzugt durch ein Einschwenken, welches beispielsweise durch drehbewegliche Lagerung des Trichters oder/und des Aufziehmittels oder entsprechende Führung der beiden Transportorgane erfolgt, auch variabel sein.

Um die Öffnung des Kuverts zusätzlich zu unterstützen und damit das Aufziehen auf die Packtasche zu erleichtern, können zwischen Trichter und Aufziehmittel, bzw. Aufziehrolle die Klappenführungsebene seitlich begrenzende vorzugsweise verstellbare Konusse vorgesehen sein.

Um die Kuvertiervorrichtung vorteilhafterweise auch mit unterschiedlichen Kuverts und Kuvertinhaltsformaten, im Besonderen unterschiedlichen Dokumentenformaten, beschicken zu können, kann eine mehrteilige Packtasche vorgesehen sein. Eine solche Packtasche kann grundsätzlich auch auf anderen Kuvertiervorrichtungen die für unterschiedliche Kuvert- bzw. Kuvertinhaltsformate geeignet sind, verwendet werden. Dabei weist die Packtasche eine Mittellinie M in einer Ebene K, sowie mehrere zur Mittellinie M parallel, mit der jeweiligen Klappenführung in der Klappenführungsebene K angeordnete Lamellen auf. Jeder Lamelle ist dabei eine, von der jeweiligen Klappenführung beabstandete Blattführung zugeordnet, wodurch der Packraum definiert ist, in dem der Kuvertinhalt zugeführt wird. Die Lamellen sind dabei voneinander getrennt an der Kuvertiervorrichtung oder einer Montageschiene angeordnet, wobei zusätzlich Mittel zum Verschieben der bezüglich der Mittellinie äusseren Seitenlamellen, einschliesslich der diesen zugeordneten Blattführungen vorgesehen sind, um diese im Wesentlichen senkrecht zur Mittellinie und parallel gegen- bzw. voneinander zu verschieben. Insbesondere für die Verarbeitung von breiteren Kuvert- bzw. Kuvertinhaltsformaten ist es vorteilhaft, wenn zwischen den äusseren Lamellen zumindest eine innere Lamelle ortsfest vorgesehen ist. Diese äusseren Lamellen, auch Seitenlamellen genannt, können dabei als Winkel oder zumindest teilweise als U-Profil mit nach aussen gerichteter Basis ausgebildet sein, so dass der Kuvertinhalt an beiden Seiten durch das U-Profil geschützt oder/und geführt wird.

Die Blattführung kann dabei vorteilhafterweise, beispielsweise um unterschiedlich dicke Kuvertinhalte besser zu führen, zumindest in einem bezüglich der Kuvertzufuhr vorne angeordneten Vorderbereich oder auch für die gesamte Blattführung zur Klappenführung, bzw. zur Ebenen K federnd, dabei bevorzugt mit bis zu 10° Grad Abweichung senkrecht federnd, ausgeführt sein. Beispielsweise kann eine Blattführung aus federndem Material im hinteren Bereich fest mit der Lamelle oder einer Montageschiene verbunden sein und sich dann fingerförmig bis in den vorderen Bereich der Lamelle, schräg, insbesondere in einem spitzen Winkel gegen diese gerichtet, erstrecken. Beim Einschieben des Kuvertinhalts, das zusätzlich durch eine schräge Ebene an Blattführung und/oder Lamelle unterstützt werden kann, ist der Kuvertinhalt durch die fingerartig ausgebildete Feder der Blattführung gestützt, wodurch eine vorzeitige Berührung des Kuverts verhindert wird. Die Federwirkung der Blattführung wird dabei vorteilhaft so gewählt, dass eine Zufuhr unterschiedlich dicker Kuvertinhalte mit gleichbleibender Geschwindigkeit möglich ist. Bei dicken Kuvertinhalten verhindert diese Feder zudem, dass das Kuvert vorzeitig ausgeschoben wird. Dadurch kann die mechanische Belastung beim Einschieben des Kuvertinhalts für das geöffnete Kuvert herabgesetzt werden und zu starke Deformierung oder gar ein Einreissen vermieden. Weitere Alternativen, wie bspw. eine durch Federn ihrerseits angedrückte Blattführung, durch gefederte Scharniere angedrückte Blattführungen können ebenso verwendet werden.

Durch die Federwirkung wird das Kuvert aufgespannt, so dass zum einen Kuvertinhalte verschiedener Dicke verarbeitet werden können und zum anderen das Kuvert gebremst wird, so dass der Inhalt erst nach dem Abschluss des Einschiebevorgangs und nicht währenddessen von der Packtasche geschoben wird.

Die Stellmittel zum Verschieben der Seitenlamellen können elektrische oder mechanische Mittel, bevorzugt eine Stellspindel umfassen. Zur Führung des Kuvertinhalts sind die äusseren Lamellen auf der jeweils äusseren Seitenfläche vorteilhafterweise geschlossen. Dem hingegen sind die beiden Seitenflächen der zumindest einen inneren Lamelle offen ausgeführt.

Bei einem erfindungsgemässen Verfahren zum Betreiben einer, wie oben näher beschriebenen Kuvertiervorrichtung wird zunächst in bekannter Weise die Klappe des zu einer Kuvertentnahmeöffnung der Halterung am nächsten gelegenen Kuverts eines in der Halterung abgelegten Kuverstapels mit einem Klappenöffner geöffnet. Anschliessend wird das Kuvert durch Transportorgane von der Halterung zu einer Packtasche transportiert, auf der die Kuverts befüllt werden. Der Kuvertinhalt wird dabei mittels einer Zuführeinrichtung zu der Packtasche zugeführt und anschliessend das befüllte Kuvert durch Abtransportorgane weiterbefördert.

Um eine möglichst präzise Führung auch unterschiedlicher Kuvertformate zu ermöglichen werden die Kuverts dabei durch einen beweglicher Trichter in Richtung auf die Packtasche ausgerichtet wobei dieser in einem ersten Winkel (W1) zu der Klappenführung der Packtasche bewegt wird. Gleichzeitig wird durch zumindest ein in einem zweiten Winkel (W2) zur Klappenführung bewegtes Aufziehmittel, bevorzugt eine Aufziehrolle, das Kuvert zumindest teilweise, bevorzugt aber vollständig auf die Packtasche aufgezogen, wobei das Aufziehmittel bzw. die Aufziehrolle(n) zumindest zeitweise, bspw. periodisch, mit der Packtasche zusammenwirkt. Dabei werden des Weiteren Mittel zur Synchronisierung der Bewegung des Trichters und des Aufziehmittels verwendet, die diese von einer ersten Position beim Empfangen der Kuvertklappe durch den Trichter, in eine zweite Position nach dem Aufsetzen der Kuvertklappe auf der Klappenführung bewegen. Dadurch wird ein Transportwinkel (Wt), zwischen zugeführtem Kuvert und Klappenführung, während des Aufziehens des Kuverts auf die Packtasche variiert um eine Öffnung des Kuverts zu erleichtern. In Position I wird der Transportwinkel (Wt) dabei vorteilhaft in einem Bereich zwischen 15° und 45°, bevorzugt zwischen 20° und 40°, insbesondere bevorzugt ca. 30° ± 5° gewählt. In Position II wird der Transportwinkel dabei in einem Bereich von ± 10°, bevorzugt zwischen 0° und 6° zur Klappenführung bzw. Klappenführungsseite eingestellt.

Die Winkel W1 und W2 können dabei beispielsweise in einem die Grenzwerte umfassenden Bereich zwischen 70° bis 150° gewählt werden. Der erste Winkel (W1) wird dabei insbesondere in einem die Grenzwerte umfassenden Bereich von 90° bis 150°, bevorzugt in einem Bereich von 110° bis 130° zu der die Klappenführung umfassenden Ebene K gewählt, wohingegen der zweite Winkel (W2) insbesondere in einem die Grenzwerte umfassenden Bereich von 70° bis 110°, bevorzugt in einem die Grenzwerte umfassenden Bereich von 80° bis 100° zu der die Klappenführung umfassenden Ebene K liegt. Winkel W1 und W2 werden dabei bevorzugt durch eine Drehbewegung bei der Zustellung von Position I in Position II und vice versa, bspw. innerhalb des oben genannten Bereichs, verändert, wobei die Winkeländerung entlang der Zustellbahn gering sein kann. Dies ist besonders für den Trichter von Vorteil, da damit auch die Neigung des Trichters leicht geändert und das Kuvert besser auf die Packtasche ausgerichtet werden kann. Die Zustellung kann dabei bspw. entlang einer Kreisbahn oder einer kreisähnlichen Bewegung erfolgen. Damit ist eine besonders zuverlässige und präzise Bewegungsführung möglich.

Einzelne Aspekte der Erfindung können miteinander kombiniert werden, sofern sie sich nicht offensichtlich gegenseitig ausschliessen.

Das Prinzip der vorliegenden Erfindung sowie verschiedene Beispiele möglicher Ausführungsformen werden im Folgenden anhand der Figuren besprochen.

Dabei zeigen:
- Fig. 1: ein Schema einer erfindungsgemässen Kuvertiervorrichtung;
- Fig. 2: eine schematische Darstellung der Kuvertzuführung;
- Fig. 3: eine schematische Darstellung des Aufziehens eines Kuverts auf die Packtasche;
- Fig. 4: eine schematische Darstellung des Abtransports eines Kuverts von der Packtasche;
- Fig. 5: ein Ausführungsbeispiel entsprechend Fig. 3;
- Fig. 6: eine schematische Darstellung eines Synchronisiermechanismus
- Fig. 7: eine schematische Darstellung einer Kuvertiervorrichtung mit Kuvertzufuhr von unten;
- Fig. 8: eine 3D-Ansicht einer Packtasche;
- Fig. 9: eine Rückansicht einer Packtasche;
- Fig. 10: eine Lamelle.

Fig. 1 zeigt ein Schema einer erfindungsgemässen Kuvertiervorrichtung mit Kuvertzufuhr von oben. Dabei werden die in einer Halterung 6 für leere Kuverts, mit der Klappe in Transportrichtung nach unten abgelegten Kuverts nach Öffnen durch einen Klappenöffner 7, der beispielsweise eine Öffnerklaue 25 umfasst, mit der geöffneten Klappe nach vorne von zumindest einem Transportorgan 8 in Richtung der Packtasche 9 transportiert. Zum Aufziehen auf die Packtasche wird das Kuvert 2 durch den Trichter 12 auf die Packtasche 9 ausgerichtet. Trichter 12 und Öffnungskonusse 27 helfen beim Öffnen des Kuverts 2, um dieses leichter auf die Packtasche aufzuziehen. Nach Aufziehen des Kuverts wird dieses mit dem über die Zuführeinrichtung 10 zugeführten Kuvertinhalt 5 befüllt. Anschliessend wird das Kuvert vorzugsweise ohne Unterbrechung der Bewegung des Kuvertinhalts 5, durch zumindest einen Einschubfinger 26, der Kuvert und Inhalt hier bis in den Bereich des Trichters führt, an die Abtransportorgane 11 übergeben und abtransportiert.

Fig. 2 bis 4 zeigen Funktionsskizzen der Kuvertzuführung, des Aufziehens und des Abtransports des Kuverts. Dabei wird, wie in Fig. 2 dargestellt, das Kuvert 2 mit der Kuvertklappe 3 voran, zwischen einem gegenläufig drehenden Rollenpaar, hier der angetriebenen Transportrolle 20 und der vorteilhafterweise federnd gegen die Transportrolle 20 angedrückten Gegenrolle 21, durch den Trichter 12 in einen Transportwinkel (Wt), bspw. in einem Winkel zwischen 25° und 35°, der Klappenführungseite der Packtasche 9 zugeführt. Der Trichter 12 und die Aufziehrolle 14 befinden sich dabei in einer zur Klappenführung 13, bzw. bezüglich zu einer die Klappenführungseite umfassenden Ebene K beabstandeten Position I. Bei völlig planarer Klappenführungsseite wird diese vollständig von der Ebene K umfasst. Üblicherweise wird die Oberfläche der Klappenführungsseite aber auch durch Rippen oder andere Elemente auf den voneinander beabstandeten Lamellen gebildet. Diese Elemente können die Ebene K auch durchstossen. Beispielsweise können auf der Packtasche von einem Bereich in der Nähe der oder an der Vorderkante der Packtasche, wie in Figur 8 dargestellt, nach hinten schräg ansteigende Rippen 33, die die Vorderkante der Kuvertklappe und somit die ganze Klappe anheben vorgesehen sein, damit der Finger der Zuführeinrichtung unter dieser hindurchfahren kann, während er selbst über die Klappenführungsebene K der Packtasche reicht. Der Finger schaut dabei oben knapp aus der Packtaschenebene heraus, damit kein Dokument in der Packtasche verloren geht. Dabei sind Klappenführungsseite bzw. Ebene K bevorzugt im Wesentlichen horizontal ausgerichtet.

Nach Aufsetzen der Spitze der Kuvertklappe 3 auf die Klappenführung 13, wird der Trichter in einem Zustellwinkel W1, die Aufziehrolle in einem Zustellwinkel W2, jeweils zur Klappenführungsseite bzw. der durch diese definierten Ebene zugestellt. Vorteilhafterweise werden dabei der erste und zweite Winkel in einem die Grenzwerte umfassenden Bereich von 70° bis 150° gewählt.

Je nach technischen Bedürfnissen und Platzverhältnissen der tatsächlich realisierten Kuvertiervorrichtung können die Winkel W1 und W2 unterschiedlich oder auch identisch sein. Die Zustellung erfolgt dabei über in Fig. 3 schematisch dargestellte Mittel 16 zur Synchronisierung, die vorteilhafterweise eine Führungskurve 17, bspw. in Form einer Kurvenscheibe oder Nocke, umfassen. Die Zustellung kann dabei geradlinig oder auch durch eine Schwenkbewegung erfolgen. Durch die Zustellung des Trichters 12 während des Durchlaufs des Kuverts, wird eine leichte Öffnung des Kuverts 2 ermöglicht, die durch die beispielhaft u.a. in Fig. 5 dargestellten Konusse 27 weiter unterstützt werden kann. Vorteilhafterweise wird die Bewegung des Trichters von der Position 1 unmittelbar vor oder beim Aufsetzen der Klappenspitze auf die Klappenführungsseite, bis zum Passieren der vordersten Kante der Packtasche 9 durch den Klappenfalz 4, also im Bereich ca. einer Klappenlänge l abgeschlossen. Unmittelbar vor Erreichen der Position II und/oder auch in Position II, kann der Trichter das Kuvert so weit nach unten drücken, dass ein leicht negativer Transportwinkel Wt des Kuverts zur Klappenführungsebene eingestellt ist. Vorteilhaft liegt der Transportwinkel in Position II im Bereich von ± 10°, bevorzugt zwischen 0° und 6° zur Klappenführung. In dieser Position II wird das Kuvert 2 mit Hilfe der synchron zum Kuvertlauf abgesenkten Aufziehrolle 14 nun vollständig auf die Packtasche aufgezogen und der Kuvertinhalt 5 durch die Zuführeinrichtung 10, die bspw. zumindest einen, auf einem Zahnriemen oder einer Kette befestigten Finger 26 sowie einen Zuführantrieb 32 umfasst, durch die Packtasche 9 in das Kuvert 2 geschoben. Anschliessend wird, nach Abheben der Aufziehrolle 14 vom aufgezogenen nun gepackten Kuvert 2', wie in Fig. 4 dargestellt, das Kuvert durch Finger 26 in Richtung des mit der Transportrolle 20 und/oder gesonderten Abtransportrolle 22 zusammenwirkenden Segments 23 bewegt. Alternativ kann dabei die Aufziehrolle 14 auch zunächst entgegengesetzt zur Aufzugsrichtung, in Abtransportrichtung betrieben werden um das Kuvert auf die Geschwindigkeit eines kontinuierlich zugeführten Kuvertinhalts zu beschleunigen, wodurch auch bspw. besonders dünne, bzw. empfindliche Kuverts befüllt werden können ohne die Geschwindigkeit des durchlaufenden Kuvertinhalts in der Packtasche zu verringern bzw. ohne diesen zu stark abbremsen zu müssen. Anschliessend wird in jedem Fall die Aufziehrolle 14 und Trichter 12 wieder synchron in Position I zurückgestellt, während die Abtransportorgane 11, 20, 23 das Kuvert weiterbefördern. Der Abtransportwinkel Wa ist von der Klappenführung nach unten gerichtet, um ein Heraus- oder Verrutschen des Kuvertinhaltes 5 zu vermeiden. Bei wie in Fig. 1 bis 5 dargestellten Kuvertiervorrichtungen, bei denen das Kuvert von oben zugeführt wird, kann vorteilhafterweise ein Abtransportwinkel Wa von 5 - 12°, bevorzugt zwischen 6 - 10°, nach unten gewählt werden.

Analog zu dem in Fig. 3 dargestellten Schema zum Aufziehen eines Kuverts auf die Packtasche, wird in Fig. 5 ein erfindungsgemässes Beispiel einer Kuvertiervorrichtung im Detail dargestellt. Dabei sind neben den schon oben erwähnten Funktionselementen wie Packtasche 9 und der mit der Bewegung des Trichters 12 gekoppelten Aufziehrolle 14, das Zahnrad 32 des Zuführantriebs, ein vorteilhaft, zumindest im Oberflächenbereich, elastisch ausgeführtes Segment 23 sowie Transport- und Gegenrolle 20, 21, auch weitere Details der in Fig. 1 in einem kleineren Massstab dargestellten Kuvertiervorrichtung zu erkennen. Diese umfassen bspw. weitere Transport- 8 und Abtransportorgane 11, die weitere Rollen und Segmente 24 sowie Transport- und Antriebsbänder umfassen. Des Weiteren ist ein zwischen dem Trichter 12 und der Aufziehrolle 14 angeordneter Konus 27 zur seitlichen Begrenzung der Klappenführungsebene K und zur Unterstützung beim Öffnen des Kuverts, sowie Details der Trichterbasis 19, an der der Trichter 12 befestigt und über der er mit der Aufziehrolle 14 verbunden ist, dargestellt. Der aus zwei Winkelprofilen 18 aufgebaute Trichter 12 leitet dabei wie oben beschrieben das Kuvert unmittelbar vor und während des Aufziehens auf die Packtasche, gleichzeitig kann in diesem Fall, das heisst bei Zufuhr des Kuverts von oben, das untere Winkelprofil 18 so geformt sein, dass dessen unterste Fläche als Leitfläche beim Abtransport des Kuverts von der Packtasche dient, bevor es vom elastischen Element 23 und Transportrolle erfasst und in Richtung der Abtransportorgane 11 weiterbefördert wird.

Fig. 6 stellt beispielhaft in einer schematischen Detailansicht eine mögliche Ausführungsform eines Synchronisiermechanismus dar. Dabei hebt und senkt eine an der Kuvertiervorrichtung drehbar gelagerte Kurve 17 ein über einen Drehpunkt 40 mit der Kuvertiervorrichtung 1 verbundenes Basisgestänge 39, an dem wiederum zwei Übertragungsgestänge 41, 42 mit fliegenden, also gegenüber der Kuvertiervorrichtung bewegten Drehpunkten 48, 47 befestigt sind. Diese sind ihrerseits wiederum mit fliegenden Drehpunkten 49, 50 mit dem Funktionsgestänge 43 der Aufziehrolle 14 bzw. dem Funktionsgestänge 45 der Trichterbasis 19, hier strichliert dargestellt, verbunden, um den Hub des Basisgestänges zu übertragen. Durch die zusätzliche drehbewegliche Lagerung des Funktionsgestänges 43, 45 an der Kuvertiervorrichtung 1 werden Aufziehrolle 14 bzw. Trichterbasis 19 mit daran befestigtem Trichter 12, zwischen den Positionen I und II entlang der kreisförmigen Bewegungskurven 51, 52 bewegt bzw. in Richtung der oder von der Klappenführungsseite, bzw. einer diese umfassenden Ebene K, weg verschoben. Wird Aufziehrolle 14 bzw. Trichterbasis 19 und Trichter 12 nicht, wie hier dargestellt, am Funktionsgestänge 43, 45 sondern bspw. am Übertragungsgestänge 41, 42 befestigt, kann eine von der Kreisform abweichende Bewegungskurve eingestellt werden. Ähnliches gilt, wenn die Trichterbasis 19 bspw. über den Drehpunkt 50, oder/und der Trichter 12 selbst an der Trichterbasis zusätzlich schwenkbeweglich befestigt sind.

Ähnlich wirkende Synchronisiermechanismen mit anderen Mitteln sind dem Fachmann grundsätzlich bekannt und können entsprechend eingesetzt werden, jedoch bietet ein, wie dargestellter, auf Kurven und Gestänge gestützter Mechanismus besondere Vorteile bei schnellen Bewegungsabläufen, die, wie hier notwendig, zusätzlich eine hohe Präzision erfordern.

Fig. 7 stellt eine weitere Ausführungsform einer Kuvertiervorrichtung dar. Hier erfolgt die Kuvertzufuhr durch Transportorgane 8 und Transportrolle 20 von schräg rechts unten auf die Packtasche 9, dabei ist die Aussenseite der Klappenführung 13 nun nach unten gerichtet. Die Transportrolle 20 übernimmt auch hier die Zufuhr in den wiederum mit der Aufzugrolle 14 gekoppelten Trichter 12, der seinerseits die Kuvertklappe von unten auf die Klappenführung leitet. Auch bei Kuvertzufuhr von unten wird eine entsprechend synchronisierte Bewegung von Trichter 12 und Aufziehrolle 14, entsprechend dem oben Beschriebenen durchgeführt. Der bzw. die nun über der Packtasche 9 geführten Einschubfinger 26 schieben den Kuvertinhalt durch die Packtasche 9 in das Kuvert, um anschliessend Kuvert mit Inhalt weiter zu den Abtransportorganen 11 zu befördern. Finger 26 kann hier in Richtung der Abtransportebene über Klappenführung 13 und Trichter hinaus geführt werden. Auch hier ist der Abtransporwinkel Wa gegenüber der durch die Klappenführung 13 gebildete Ebene leicht nach unten gerichtet, bspw. in einem Bereich von 1 - 6°.

In Fig. 8 ist eine erfindungsgemässe verstellbare Packtasche abgebildet, die auch vorteilhaft auf anderen Kuvertiervorrichtungen verwendet werden kann, wenn diese bezüglich der Kuvertzuschnitte und Packmasse flexibel gestaltet werden sollen. Gemäss dem dort dargestellten Ausführungsbeispiel sind drei sogenannte Lamellen 28 an bzw. unter einer Montageschiene 15, hier bevorzugt eine Verstellschiene 35, montiert. Während die hier eine innere Lamelle 28" ortsfest an der Montage- oder der Verstellschiene befestigt ist, können die äusseren Lamellen 28' quer zur Transport- bzw. Abtransportrichtung bewegt werden, um so die Packtasche 9 optimal auf unterschiedliche Kuvertbreiten einstellen zu können. Die Einstellung der Breite wird im vorliegenden Beispiel mit einer handbetriebenen Stellspindel 31 vorgenommen, dies kann jedoch auch automatisch, z.B. elektrisch angetrieben, vorgesehen werden. Zum flexiblen Befestigen einer solchen Packtasche 9 an der Kuvertiervorrichtung 1 ist hier ein Montageanschlag 36 vorgesehen.

Fig. 9 zeigt eine Rückansicht der in Fig. 8 dargestellten Packtasche 9. Dabei sind zusätzlich noch Hilfsflächen 34 zu erkennen, die den inneren Führungsflächen der einzelnen Lamellen in Zuführrichtung des Kuvertinhalts vorgelagert angeordnet sind, um ein leichteres Einschieben des Inhalts in die Packtasche 9 zu ermöglichen. Um ein möglichst sicheres Aufziehen des Kuverts 2 auf die Packtasche 9 sicherzustellen, können dabei die Seitenlamellen 28' im Bereich der in Richtung der Transport-, Abtransportebene gewandten Vorderkante, wie in Fig. 8 dargestellt, nach innen, in Richtung der feststehenden inneren Lamelle, bzw. der Mittellinie M, ragend ausgebildet sein. Die äusseren Seitenflächen der Lamellen 28'sind dabei geschlossen, um den Kuvertinhalt 5 seitlich zu führen und ein Berühren des Kuvertinhalts mit dem Kuvert vor dem Abschluss des Einschiebevorgangs zu verhindern.

Fig. 10 zeigt beispielhaft die Seitenansicht einer äusseren Lamelle 28' von innen gesehen. Klappenführung 13, wie hier dargestellt oben, und Blattführung 30 unten, sind beide mit einer Hilfsfläche in Richtung der Zuführeinrichtung 10 versehen. Die Seitenlamelle 28' umfasst einen Lamellenfuss 37, der bspw. mit der Klappenführung 13 als einstückiger Winkel hergestellt sein kann, um die Stabilität der Packtasche zu erhöhen. Alternativ kann die Lamelle 28' zumindest teilweise als U-Profil mit nach aussen gerichteter Basis ausgebildet sein, so dass der Kuvertinhalt von den äusseren Lamellen durch das U-Profil geführt und/oder gestützt wird.

Am Lamellenfuss 37 kann die Blattführung 30 im hinteren Bereich mit einem Federanschlug 38 befestigt sein. Die aus einem federnden Material hergestellte Blattführung 30 ist dabei in einem schrägen Winkel zur Innenfläche der Klappenführung angestellt, so dass sie im vorderen Bereich in unmittelbarer Nähe der Klappenführung endet oder sogar an dieser anliegt. Erst durch Einschieben des Kuvertinhalts wird die Blattführung 30 nach unten gedrückt und gibt den Weg ins Kuvert bzw. in Abtransportrichtung frei. Dadurch können auch bezüglich ihrer Dicke unterschiedliche Kuvertinhalte sicher mit derselben Geschwindigkeit zugeführt werden. Die maximale Dicke des Kuvertinhalts wird in diesem Fall durch einen Abstand z, im hinteren Bereich, zwischen den inneren Führungsflächen der Klappenführung 13 und der Blattführungen 30 bestimmt. Wie bereits bei Fig. 7 erwähnt, werden bei einer Kuvertiervorrichtung 1' mit Zuführung von unten die Packtasche bzw. die Lamellen der Packtasche umgekehrt, d.h. mit der Klappenführung nach unten montiert. Die Klappenführungsebene K kann auch in diesem Fall mit der Horizontalebene identisch sein, Rippe 33 ragt von der Horizontalebene, bzw. der Oberfläche der Packtasche hier nach unten ab und verläuft schräg ansteigend nach hinten.

### BEZUGSZEICHEN

- 1: Kuvertiervorrichtung
- 1': Kuvertiervorrichtung mit Zuführung von unten
- 2: Kuvert
- 2': gefülltes Kuvert
- 3: Kuvertklappe
- 4: Klappenfalz
- 5: Kuvertinhalt
- 6: Halterung für leere Kuverts
- 7: Klappenöffner
- 8: Transportorgane
- 9: Packtasche
- 10: Zuführeinrichtung
- 11: Abtransportorgane
- 12: Trichter
- 13: Klappenführung(sseite)
- 14: Aufziehmittel, Aufziehrolle
- 15: Montageschiene
- 16: Mittel zur Synchronisierung
- 17: Führungskurve / Nocke
- 18: Winkelprofil
- 19: Trichterbasis
- 20: Transportrolle
- 21: Gegenrolle
- 22: Abtransportrolle
- 23: weiteres Abtransportorgan, Segment
- 24: weitere Rollen, Segmente
- 25: Öffnerklaue
- 26: Finger
- 27: Konus
- 28: Lamelle
- 28': äussere Lamelle
- 28": innere Lamelle
- 29: äusseren Seitenfläche der Lamelle
- 30: Blattführung
- 31: Stellmittel, Stellspindel
- 32: Zuführantrieb
- 33: Rippe
- 34: Hilfsfläche
- 35: Verstellschiene
- 36: Montageanschlag
- 37: Lamellenfuss
- 38: Federanschlag
- 39: Basisgestänge
- 40: fester Drehpunkt Basisgestänge
- 41: Übertragungsgestänge zu Transportrolle
- 42: Übertragungsgestänge zu Trichter
- 43: Funktionsgestänge für Transportrolle
- 44: fester Drehpunkt Funktionsgestänge
- 45: Funktionsgestänge für Trichter
- 46: fester Drehpunkt Funktionsgestänge
- 47, 48, 49, 50: fliegende Drehpunkte Gestänge

- I: erste Position
- II: zweite Position
- l: Klappenlänge
- b: Kuvertbreite
- z: maximale Dicke des Kuvertinhalts
- M: Mittellinie
- T, T', T": Transportebene der Kuverts
- K: Ebene die die Klappenführungsseite umfasst
- W1: Zustellwinkel des Trichters zu Klappenführungsebene
- W2: Zustellwinkel der Aufzugsrolle zur Klappenführungsebene
- Wa: Abtransportwinkel
- Wt: Transportwinkel

## Patentansprüche

1. Kuvertiervorrichtung zum Einschieben eines Kuvertinhalts (5) in ein Kuvert (2), wobei die Kuvertiervorrichtung (1, 1') eine Halterung (6) für leere Kuverts, einen Klappenöffner (7) zum Öffnen einer Kuvertklappe (3) des Kuverts (2), Transportorgane (8) für den Transport der Kuverts (2) von der Halterung (6) zu einer Packtasche (9), auf der die Kuverts befüllt werden, eine Zuführeinrichtung (10) zum Zuführen des Kuvertinhalts (5) zu der Packtasche und in die Packtasche (9), sowie Abtransportorgane (11) für die Weiterbeförderung des befüllten Kuverts (2') umfasst, wobei die Transportorgane (8) einen, in einem ersten Winkel (W1) zu einer an der Kuvertiervorrichtung (1, 1') oder einer Montageschiene (15) montierten Klappenführung (13) der Packtasche (9), beweglichen Trichter (12), zur Ausrichtung des Kuverts (2) auf die Packtasche (9), sowie zumindest ein, mit der Klappenführung (13) der Packtasche (9) zeitweise zusammenwirkendes, in einem zweiten Winkel (W2) zur Klappenführung (13) bewegliches Aufziehmittel (14), zum zumindest teilweisen Aufziehen des Kuverts (2) auf die Packtasche (9), sowie Mittel zur Synchronisierung (16) der Bewegung des Trichters (12) und des Aufziehmittels (14), umfassen, wodurch Trichter (12) und Aufziehmittel (14) von einer ersten Position (I) beim Empfangen der Kuvertklappe (3) durch den Trichter (12), in eine zweite Position (II) nach dem Aufsetzen der Kuvertklappe (3) auf der Klappenführung (13) bewegbar sind und ein Transportwinkel (Wt), zwischen zugeführtem Kuvert (2) und Klappenführung (13), während des Aufziehens des Kuverts auf die Packtasche (9) variierbar ist, um eine Öffnung des Kuverts zu ermöglichen, **dadurch gekennzeichnet, dass** die Packtasche (9) während des Kuvertiervorgangs unbeweglich angeordnet ist.

2. Kuvertiervorrichtung nach Anspruch 1, **dadurch gekennzeichnet, dass** das zumindest eine Aufziehmittel eine Aufziehrolle (14) umfasst.

3. Kuvertiervorrichtung nach Anspruch 1, **dadurch gekennzeichnet, dass** in der ersten Position (I) der Transportwinkel (Wt) in einem die Grenzwerte umfassenden Bereich zwischen 15° und 45°, bevorzugt zwischen 20° und 40°, insbesondere bevorzugt bei ca. 30°±5° liegt.

4. Kuvertiervorrichtung nach einem der vorhergehenden Ansprüche, **dadurch gekennzeichnet, dass** in der zweiten Position (II) der Transportwinkel (Wt) kleiner als in der ersten Position, bevorzugt in einem die Grenzwerte umfassenden Bereich zwischen -10° und 10°, besonders bevorzugt zwischen 0° und 6° liegt.

5. Kuvertiervorrichtung nach einem der vorhergehenden Ansprüche, **dadurch gekennzeichnet, dass** die Mittel (16) Synchronmotoren, bevorzugt aber mechanische Übertragungsmittel wie Zahnräder, Zahnriemen, Ketten, Treibriemen, besonders bevorzugt eine Führungskurve (17) umfassen.

6. Kuvertiervorrichtung nach einem der vorhergehenden Ansprüche, **dadurch gekennzeichnet, dass** die Führungskurve (17) eine Kurvenscheibe oder Nocke ist.

7. Kuvertiervorrichtung nach einem der vorhergehenden Ansprüche, **dadurch gekennzeichnet, dass** der Trichter (12) zwei parallel und gegeneinander, auf entgegengesetzten Seiten und quer zur Transportrichtung angeordnete, durch die Mittel bewegbar montierte Winkelprofile (18) umfasst.

8. Kuvertiervorrichtung nach Anspruch 1 bis 6, **dadurch gekennzeichnet, dass** der Trichter (12) zwei parallel und gegeneinander, auf entgegengesetzten Seiten und quer zur Transportrichtung angeordnete, Winkelprofile umfasst, die auf einer durch die Mittel (16) bewegbaren gemeinsamen Trichterbasis (19) montiert sind.

9. Kuvertiervorrichtung nach einem der vorhergehenden Ansprüche, **dadurch gekennzeichnet, dass** ein zwischen einer die Klappenführung (13) umfassenden Ebene K und der Abtransportrichtung der gefüllten Kuverts (2') gebildeter Abtransportwinkel (Wa) spitz nach unten gerichtet ist, bevorzugt in einem die Grenzwerte umfassenden Bereich zwischen 1° bis 12°.

10. Kuvertiervorrichtung nach einem der vorhergehenden Ansprüche, **dadurch gekennzeichnet, dass** vom Trichter (12) aus gegen die Transportrichtung des Kuverts (2) (upstream) eine mit einer, bevorzugt federnd angedrückten, Gegenrolle (21) zusammenwirkende Transportrolle (20) angeordnet ist, um das Kuvert (2) durch den Trichter (12) auf die Packtasche (9) bis zum Aufziehmittel (14) zu transportieren.

11. Kuvertiervorrichtung nach einem der vorhergehenden Ansprüche, **dadurch gekennzeichnet, dass** von der Packtasche (9) in Abtransportrichtung des gefüllten Kuverts (2') (downstream) eine Abtransportrolle (22) und ein mit dieser zusammenwirkendes weiteres Abtransportorgan (23) vorgesehen ist, um das gefüllte Kuvert (2') von der Packtasche (9) weiterzubefördern.

12. Kuvertiervorrichtung nach einem der Ansprüche 10 bis 11, **dadurch gekennzeichnet, dass** die Transportrolle (20), (22) zwischen Transport- und Abtransportebene angeordnet ist, um abwechselnd oder auch gleichzeitig mit Gegenrolle (21) und weiterem Abtransportorgan (23) zusammenzuwirken.

13. Kuvertiervorrichtung nach einem der Ansprüche 10 bis 12, **dadurch gekennzeichnet, dass** der Abtransportwinkel (Wa) von der Vorderkante der Packtasche (9) spitz nach unten gerichtet ist, dabei bevorzugt in einem die Grenzwerte umfassenden Bereich zwischen 1° und 12°.

14. Kuvertiervorrichtung nach einem der Ansprüche 11 bis 13, **dadurch gekennzeichnet, dass** das weitere Abtransportorgan ein Segment (23), bevorzugt ein federnd an die Transport-/Abtransportrolle andrückbares Segment umfasst.

15. Kuvertiervorrichtung nach einem der vorhergehenden Ansprüche, **dadurch gekennzeichnet, dass** Transportorgane (11) oder/und Abtransportorgane weitere Rollen oder/und Segmente umfassen.

16. Kuvertiervorrichtung nach einem der vorhergehenden Ansprüche, **dadurch gekennzeichnet, dass** der Klappenöffner (7) als mindestens eine auf einem Kreisumfang angeordnete Öffnerklaue (25) ausgebildet ist.

17. Kuvertiervorrichtung nach einem der vorhergehenden Ansprüche, **dadurch gekennzeichnet, dass** der Klappenöffner (7) eine Blaseinheit zur Erzeugung eines unter die Kuvertklappe (3) gerichteten Luftstroms umfasst.

18. Kuvertiervorrichtung nach einem der vorhergehenden Ansprüche, **dadurch gekennzeichnet, dass** die Zuführeinrichtung (10) auf Zahn- oder Treibriemen bzw. Ketten befestigte Finger (26) umfasst.

19. Kuvertiervorrichtung nach einem der vorhergehenden Ansprüche, **dadurch gekennzeichnet, dass** der erste Winkel (W1) in einem die Grenzwerte umfassenden Bereich von 90° bis 150°, bevorzugt in einem Bereich von 110° bis 130° zu der die Klappenführung umfassenden Ebene K liegt.

20. Kuvertiervorrichtung nach einem der vorhergehenden Ansprüche, **dadurch gekennzeichnet, dass** der zweite Winkel (W2) in einem die Grenzwerte umfassenden Bereich von 70° bis 110°, bevorzugt in einem Bereich von 80° bis 100° zu der die Klappenführung umfassenden Ebene K liegt.

21. Kuvertiervorrichtung nach einem der vorhergehenden Ansprüche, **dadurch gekennzeichnet, dass** der erste Winkel (W1) oder/und der zweite Winkel (W2) variabel, insbesondere durch Einschwenken variabel ist.

22. Kuvertiervorrichtung nach einem der vorhergehenden Ansprüche, **dadurch gekennzeichnet, dass** seitlich zwischen Aufziehmittel (14) und Trichter (12) zumindest die Klappenführungsebene (13) seitlich begrenzende, vorzugsweise verstellbare, Konusse (27) vorgesehen sind, um das Kuvert (2) leicht zu öffnen.

23. Kuvertiervorrichtung nach einem der vorhergehenden Ansprüche, **dadurch gekennzeichnet, dass** die Packtasche (9) eine Mittellinie M in der Ebene K, sowie mehrere zur Mittellinie M parallel, mit der jeweiligen Klappenführung (13) in der Ebene K angeordnete Lamellen (28) umfasst, wobei zumindest zwei bezüglich der Mittellinie äusseren Lamellen (28') eine von der jeweiligen Klappenführung (13) beabstandete Blattführung (30) zugeordnet ist, und die Lamellen (28) voneinander getrennt an der Kuvertiervorrichtung (1, 1') oder einer Montageschiene (15), (35) angeordnet sind, wobei Stellmittel (31) zum Verschieben der Seitenlamellen (28') angeordnet sind, um diese im Wesentlichen senkrecht zur Mittellinie parallel zu verschieben.

24. Kuvertiervorrichtung nach Anspruch 23, **dadurch gekennzeichnet, dass** zwischen den äusseren Lamellen (28') zumindest eine innere Lamelle (28") ortsfest angeordnet ist.

25. Kuvertiervorrichtung nach einem der Ansprüche 23 bis 24, **dadurch gekennzeichnet, dass** die Blattführung (30) zumindest in einem, bezüglich der Kuvertzufuhr vorne angeordneten, Vorderbereich zur Klappenführung (13) federnd ausgeführt ist.

26. Kuvertiervorrichtung nach einem der Ansprüche 23 bis 25, **dadurch gekennzeichnet, dass** die Stellmittel (31) elektrische und/oder mechanische Mittel, dabei bevorzugt eine Stellspindel (31) umfassen.

27. Kuvertiervorrichtung nach einem der Ansprüche 23 bis 26, **dadurch gekennzeichnet, dass** die äusseren Lamellen (28') auf der jeweils äusseren Seitenfläche geschlossen sind.

28. Kuvertiervorrichtung nach einem der Ansprüche 23 bis 27, **dadurch gekennzeichnet, dass** die äusseren Lamellen (28') zumindest teilweise ein U-Profil mit nach aussen gerichteter Basis bilden, so dass der Kuvertinhalt (5) an beiden Seiten durch das U-Profil geführt wird.

29. Kuvertiervorrichtung nach einem der Ansprüche 24 bis 28, **dadurch gekennzeichnet, dass** die zumindest eine innere Lamelle (28") auf beiden Seitenflächen offen ist.

30. Verfahren zum Betreiben einer Kuvertiervorrichtung (1), (1') nach einem der vorhergehenden Ansprüche, wobei die Klappe (3) des zu einer Kuvertentnahmeöffnung der Halterung (6) am nächsten gelegenen Kuverts (2) eines in der Halterung (6) abgelegten Kuverstapels mit einem Klappenöffner (7) geöffnet wird, Transportorgane (8) das Kuvert (2) von der Halterung (6) zu einer Packtasche (9) transportieren, auf der die Kuverts (2) befüllt werden, und der Kuvertinhalt (5) mittels einer Zuführeinrichtung (10) zu der Packtasche (9) zugeführt wird sowie Abtransportorgane (11) das befüllte Kuvert weiterbeförden, wobei ein beweglicher Trichter (12) die Kuverts in Richtung auf die Packtasche (9) ausrichtet wobei er in einem ersten Winkel (W1) zu der Klappenführung (13) der Packtasche (9) bewegt wird und ein in einem zweiten Winkel (W2) zur Klappenführung (13) bewegtes Aufziehmittel (14), das Kuvert (2) zumindest teilweise, bevorzugt aber vollständig auf die Packtasche (9) aufzieht, wobei es zumindest zeitweise mit der Packtasche (9) zusammenwirkt, wobei des Weiteren Mittel (16) zur Synchronisierung der Bewegung des Trichters (12) und des Aufziehmittels (14) diese von einer ersten Position (I) beim Empfangen der Kuvertklappe (3) durch den Trichter (12), in eine zweite Position (II) nach dem Aufsetzen der Kuvertklappe (3) auf der Klappenführung (13) bewegen wodurch ein Transportwinkel (Wt), zwischen zugeführtem Kuvert (2) und Klappenführung (13), während des Aufziehens des Kuverts (2) auf die Packtasche (9) variiert wird, um eine Öffnung des Kuverts (2) zu erleichtern, **dadurch gekennzeichnet, dass** die Packtasche während des Kuvertiervorgangs nicht bewegt wird.

31. Verfahren nach Anspruch 30, **dadurch gekennzeichnet, dass** der erste Winkel (W1) und der zweite Winkel (W2) in einem die Grenzwerte umfassenden Bereich von 70° bis 150° zu der die Klappenführung umfassenden Ebene K bewegt wird.

32. Verfahren nach einem der Ansprüche 30 oder 31, **dadurch gekennzeichnet, dass** der erste Winkel (W1) und der zweite Winkel (W2) durch eine Drehbewegung bei der Zustellung von Position (I) in Position (II) und vice versa verändert wird.

## Claims

1. An inserting device for inserting the contents of an envelope (5) into an envelope (2), wherein the inserting device (1, 1') comprises a holder (6) for empty envelopes, a flap opener (7) for opening an envelope flap (3) of the envelope (2), transport members (8) for transporting the envelopes (2) from the holder (6) to a packing pocket (9), on which the envelopes are filled, a feed device (10) for feeding the envelope contents (5) to the packing pocket and into the packing pocket (9), and removal members (11) for the further transport of the filled envelope (2'),
wherein the transport members (8) comprise a funnel (12), which is movable at a first angle (W1) relative to a flap guide (13) of the packing pocket (9) and mounted on the inserting device (1, 1') or on a mounting rail (15), for aligning the envelope (2) with the packing pocket (9),
as well as at least
one pulling means (14), cooperating temporarily with the flap guide (13) of the packing pocket (9) at a second angle (W2) to the flap guide (13), for at least partially drawing the envelope (2) onto the packing pocket (9), and
means for synchronising (16) the movement of the funnel (12) and the pulling means (14), whereby the funnel (12) and the pulling means (14) are movable from a first position (I) when the envelope flap (3) is received by the funnel (12), to a second position (II) after the envelope flap (3) has been placed on the flap guide (13), and
a transport angle (Wt), between the fed envelope (2) and the flap guide (13) can be varied during the drawing of the envelope onto the packing pocket (9) in order to allow the envelope to be opened,
**characterized in that**
the packing pocket (9) is arranged immovably during the inserting operation.

2. Inserting device according to claim 1, **characterized in that** the at least one pulling means comprises a pulling roller (14) .

3. inserting device according to claim 1, **characterized in that** in the first position (I) the transport angle (Wt) is in a range comprising the limiting values between 1° and 45°, preferably between 20° and 40°, particularly preferably at approximately 30°± 5°.

4. Inserting device according to one of the preceding claims, **characterized in that** in the second position (II) the transport angle (Wt) is smaller than in the first position, preferably in a range comprising the limiting values between - 10° and 10°, particularly preferably between 0° and 6°.

5. Inserting device according to one of the preceding claims, **characterized in that** the means for synchronizing (16) comprise synchronous motors, but preferably mechanical transmission means such as gears, toothed belts, chains, drive belts, particularly preferably a guide curve (17).

6. Inserting device according to one of the preceding claims, **characterized in that** the guide curve (17) is a cam disk or a cam.

7. inserting device according to one of the preceding claims, **characterized in that** the funnel (12) comprises two angular profiles (18) arranged in parallel and against each other, on opposite sides and transversely to the transport direction, mounted movably by the synchronizing means.

8. Inserting device according to claim 1 to 6, **characterized in that** the funnel (12) comprises two angular profiles which are mounted in parallel and opposite, on opposite sides and transversely to the transport direction, on a common funnel base (19), movable by the means (16).

9. Inserting device according to one of the preceding claims, **characterized in that** a transport angle (Wa) formed between a plane K comprising the flap guide (13) and the transport direction of the filled envelopes (2 ') is directed downwards in an acute angle, preferably in range between 1° to 12 ° comprising the limiting values.

10. Inserting device according to one of the preceding claims, **characterized in that** from the funnel (12) against the transport direction of the envelope (2) (upstream) there is arranged a transport roller (20) cooperating with a, preferably resiliently pressed on, counter-roller (21), in order to transport the envelope (2) through the funnel (12) onto the packing pocket (9) to the pulling means (14).

11. Inserting device according to one of the preceding claims, **characterized in that** a removal roller (22) and a further removal element (23) cooperating with this are provided in the removal direction of the filled envelope (2') (downstream) from the packing pocket(9) in order to forward the filled envelope (2') from the packing pocket(9).

12. Inserting device according to one of claims 10 to 11, **characterized in that** the transport roller (20), (22) is arranged between the transport plane and the removal plane in order to cooperate alternately or simultaneously with the counter-roller (21) and further removal element (23).

13. Inserting device according to one of claims 10 to 12, **characterized in that** the evacuation angle (Wa) is pointed downward from the front edge of the packing pocket (9), preferably in a range between 1° and 12° encompassing the limiting values.

14. Inserting device according to one of claims 11 to 13, **characterized in that** the further removal element comprises a segment (23), preferably a segment which can be pressed resiliently onto the transport / removal roller.

15. Inserting device according to one of the preceding claims, **characterized in that** removal members (11) and/or removal elements comprise further rollers and/or segments.

16. Inserting device according to one of the preceding claims, **characterized in that** the flap opener (7) is designed as at least one opening claw (25) which is arranged on a circumference.

17. Inserting device according to one of the preceding claims, **characterized in that** the flap opener (7) comprises a blowing unit for generating an air flow directed under the envelope flap (3).

18. Inserting device according to one of the preceding claims, **characterized in that** the feed device (10) comprises fingers (26) attached to toothed belts, drive belts, or chains.

19. Inserting device according to one of the preceding claims, **characterized in that** the first angle (W1) lies in a range from 90° to 150°, preferably in a range from 110° to 130° to the plane K which includes the flap guide.

20. Inserting device according to one of the preceding claims, **characterized in that** the second angle (W2) lies in a range from 70° to 110°, preferably in a range from 80° to 100° to the plane K which includes the flap guide.

21. Inserting device according to one of the preceding claims, **characterized in that** the first angle (W1) and / or the second angle (W2) is variable, in particular variable by being pivoted.

22. Inserting device according to one of the preceding claims, **characterized in that** preferably adjustable cones (27) are provided laterally between the pulling means (14) and the funnel (12), which at least limit the flap guide plane (13) laterally, to open the envelope (2) easily.

23. Inserting device according to one of the preceding claims, **characterized in that** the packing pocket(9) comprises a center line M in the plane K, as well as several slats (28) arranged in parallel to the center line M, with the respective flap guide (13) in the plane K, with at least two outer lamellas (28'), with respect to the center line, to which a sheet guide (30) is assigned, spaced apart from the respective flap guide (13), and the lamellas (28) are arranged separately from one another on the inserting device (1, 1'), or on the mounting rail (15), (35), wherein adjusting means (31) for moving the side lamellae (28') are arranged in order to move them in parallel substantially perpendicularly towards the center line.

24. Inserting device according to claim 23, **characterized in that** between the outer lamellae (28') at least one inner lamella (28") is arranged in a stationary manner.

25. Inserting device according to one of claims 23 to 24, **characterized in that** the sheet guide (30) is designed to be resilient towards the flap guide (13) at least in a front area, which is arranged in front with respect to the envelope feed.

26. Inserting device according to one of claims 23 to 25, **characterized in that** the adjusting means (31) comprise electrical and/or mechanical means, preferably an adjusting spindle (31).

27. Inserting device according to one of claims 23 to 26, **characterized in that** the outer lamellae (28') are closed on the respective outer side surface.

28. Inserting device according to one of claims 23 to 27, **characterized in that** the outer lamellae (28') at least partially form a U-profile with an outwardly directed base, so that the envelope contents (5) is to be led on both sides through the U-profile.

29. Inserting device according to one of claims 24 to 28, **characterized in that** the at least one inner lamella (28 ") is open on both side surfaces.

30. A method for operating an inserting device (1), (1') according to one of the preceding claims, wherein the flap (3) of the envelope (2), which is closest to an envelope removal opening from a stack of envelopes deposited in the holder (6), is opened with a flap opener (7), transport elements (8) transport the envelope (2) from the holder (6) to a packing pocket (9) on which the envelopes (2) are filled, and the envelope contents (5) is fed to the packing pocket (9) by means of a feed device (10), and removal members (11) further convey the filled envelope, whereat the movable funnel (12) aligns the envelopes in the direction of the packing pocket(9), being moved at a first angle (W1) to the flap guide (13) of the packing pocket(9), and a pulling means (14) which is moved at a second angle (W2) to the flap guide (13), pulls the envelope (2) at least partially, but preferably completely, onto the packing pocket(9), whereat it interacts at least temporarily with the packing pocket(9), whereat furthermore means (16) for synchronizing the movement of the funnel (12) and of the pulling means (14) move them from a first position (I) when the envelope flap (3) is received by the funnel (12), into a second position (II) after placing the envelope flap (3) on the flap guide (13) whereby a transport angle (Wt) between the fed envelope (2) and the flap guide (13) is varied, while the envelope (2) is being pulled onto the packing pocket (9), in order to facilitate opening of the envelope (2), **characterized in that** the packing pocket is not moved during the inserting process.

31. The method according to claim 30, **characterized in that** the first angle (W1) and the second angle (W2) are moved in a range of 70° to 150°, comprising the limiting values, to the plane K which comprises the flap guide.

32. The method according to any one of claims 30 or 31, **characterized in that** the first angle (W1) and the second angle (W2) are changed by a rotary movement during the infeed from position (I) to position (II) and vice versa.

## Revendications

1. Dispositif de mise sous enveloppe destiné à l'insertion d'un contenu (5) dans une enveloppe (2), le dispositif de mise sous enveloppe (1, 1') comprenant un support (6) pour les enveloppes vides, un ouvre-rabat (7) pour ouvrir le rabat (3) de l'enveloppe (2), des organes de transport (8) pour le transport des enveloppes (2) depuis le support (6) vers une poche de garnissage (9) sur laquelle les enveloppes sont remplies, un dispositif d'acheminement (10) destiné à acheminer le contenu (5) vers et dans la poche de garnissage (9), ainsi que des organes d'évacuation (11) pour l'évacuation de l'enveloppe remplie (2'), dans lequel les organes de transport (8) comprennent une trémie (12) mobile selon un premier angle (W1) par rapport à un guide-rabat (13) de la poche de garnissage (9) monté sur le dispositif de mise sous enveloppe (1, 1') ou sur un rail de montage (15), pour orienter l'enveloppe (2) sur la poche de garnissage (9), et au moins un moyen de traction (14) mobile selon un deuxième angle (W2) par rapport au guide-rabat (13) et interagissant au moins temporairement avec le guide-rabat (13) de la poche de garnissage (9) pour tirer au moins partiellement l'enveloppe (2) sur la poche de garnissage (9), ainsi que des moyens pour synchroniser (16) le mouvement de la trémie (12) et celui du moyen de traction (14), la trémie (12) et le moyen de traction (14) étant ainsi mobiles depuis une première position (I) lors de la réception du rabat d'enveloppe (3) par la trémie (12) dans une deuxième position (II) après la dépose du rabat d'enveloppe (3) sur le guide-rabat (13), et l'angle de transport (Wt) entre l'enveloppe acheminée (2) et le guide-rabat (13) pouvant être modifié pendant que l'enveloppe est amenée sur la poche de garnissage (9) pour permettre d'ouvrir l'enveloppe, **caractérisé en ce que** la poche de garnissage (9) est agencée immobile pendant le processus de mise sous enveloppe.

2. Dispositif de mise sous enveloppe selon la revendication 1, **caractérisé en ce que** le au moins un moyen de traction comprend un galet de traction (14).

3. Dispositif de mise sous enveloppe selon la revendication 1, **caractérisé en ce que**, dans la première position (I), l'angle de transport (Wt) est compris dans une plage entre 15° et 45°, de préférence entre 20° et 40°, valeurs limites comprises, et est, de façon particulièrement préférée, d'environ 30° ± 5°.

4. Dispositif de mise sous enveloppe selon l'une des revendications précédentes, **caractérisé en ce que**, dans la deuxième position (II), l'angle de transport (Wt) est inférieur à celui de la première position, et est compris de préférence dans la plage entre -10° et 10°, de façon particulièrement préférée entre 0° et 6°, valeurs limites comprises.

5. Dispositif de mise sous enveloppe selon l'une des revendications précédentes, **caractérisé en ce que** les moyens (16) comprennent des moteurs synchrones, de préférence toutefois des moyens de transmission mécaniques, comme des roues dentées, des courroies crantées, des chaînes, des courroies d'entraînement, de façon particulièrement préférée une came de guidage (17).

6. Dispositif de mise sous enveloppe selon l'une des revendications précédentes, **caractérisé en ce que** la came de guidage (17) est un disque à came ou une came.

7. Dispositif de mise sous enveloppe selon l'une des revendications précédentes, **caractérisé en ce que** la trémie (12) comprend deux profilés angulaires (18) parallèles entre eux agencés sur des côtés opposés et transversalement au sens de transport et montés de façon mobile grâce aux moyens.

8. Dispositif de mise sous enveloppe selon l'une des revendications 1 à 6, **caractérisé en ce que** la trémie (12) comprend deux profilés angulaires parallèles entre eux agencés sur des côtés opposés et transversalement au sens de transport, lesdits profilés angulaires étant montés sur une base de trémie commune (19) mobile à l'aide des moyens (16).

9. Dispositif de mise sous enveloppe selon l'une des revendications précédentes, **caractérisé en ce que** l'angle d'évacuation (Wa) formé entre un plan K comprenant le guide-rabat (13) et la direction d'évacuation de l'enveloppe remplie (2') est aigu et orienté vers le bas, de préférence dans une plage comprise entre 1° et 12°, valeurs limites comprises.

10. Dispositif de mise sous enveloppe selon l'une des revendications précédentes, **caractérisé en ce qu'**il est agencé, depuis la trémie (12) dans le sens inverse du sens de transport de l'enveloppe (2) (en amont) un galet de roulement (20) coopérant avec un contre-galet (21), de préférence pressé élastiquement, pour transporter l'enveloppe (2) à travers la trémie (12) sur la poche de garnissage (9) jusqu'au moyen de traction (14).

11. Dispositif de mise sous enveloppe selon l'une des revendications précédentes, **caractérisé en ce qu'**il est prévu, depuis la poche de garnissage (9) dans la direction d'évacuation de l'enveloppe remplie (2') (en aval), un galet d'évacuation (22) et un autre organe d'évacuation (23) coopérant avec ce dernier pour poursuivre l'acheminement de l'enveloppe remplie (2') depuis la poche de garnissage (9).

12. Dispositif de mise sous enveloppe selon l'une des revendications 10 à 11, **caractérisé en ce que** le galet de roulement (20) (22) est agencé entre le plan de transport et d'évacuation pour coopérer tour à tour ou en même temps avec le contre-galet (21) et l'autre organe d'évacuation (23).

13. Dispositif de mise sous enveloppe selon l'une des revendications 10 à 12, **caractérisé en ce que** l'angle d'évacuation (Wa) depuis le bord avant de la poche de garnissage (9) est aigu et orienté vers le bas, de préférence dans une plage comprise entre 1° et 12°, valeurs limites comprises.

14. Dispositif de mise sous enveloppe selon l'une des revendications 11 à 13, **caractérisé en ce que** l'autre organe d'évacuation comprend un segment (23), de préférence un segment pouvant être pressé élastiquement contre le galet de roulement/d'évacuation.

15. Dispositif de mise sous enveloppe selon l'une des revendications précédentes, **caractérisé en ce que** les organes de transport (11) et/ou les organes d'évacuation comprennent d'autres galets et/ou segments.

16. Dispositif de mise sous enveloppe selon l'une des revendications précédentes, **caractérisé en ce que** l'ouvre-rabat (7) est réalisé sous la forme d'au moins une griffe (25) disposée sur une circonférence.

17. Dispositif de mise sous enveloppe selon l'une des revendications précédentes, **caractérisé en ce que** l'ouvre-rabat (7) comprend une unité de soufflage pour générer un flux d'air dirigé sous le rabat d'enveloppe (3).

18. Dispositif de mise sous enveloppe selon l'une des revendications précédentes, **caractérisé en ce que** le dispositif d'alimentation (10) comprend des doigts (26) fixés sur des courroies crantées ou des courroies de transmission ou sur des chaînes.

19. Dispositif de mise sous enveloppe selon l'une des revendications précédentes, **caractérisé en ce que** le premier angle (W1) est compris dans une plage comprise entre 90° et 150°, de préférence dans une plage comprise entre 110° et 130°, valeurs limites comprises, par rapport au plan K comprenant le guide-rabat.

20. Dispositif de mise sous enveloppe selon l'une des revendications précédentes, **caractérisé en ce que** le deuxième angle (W2) est compris dans une plage comprise entre 70° et 110°, de préférence dans une plage comprise entre 80° et 100°, valeurs limites comprises, par rapport au plan K comprenant le guide-rabat.

21. Dispositif de mise sous enveloppe selon l'une des revendications précédentes, **caractérisé en ce que** le premier angle (W1) et/ou le deuxième angle (W2) est variable, en particulier variable par pivotement.

22. Dispositif de mise sous enveloppe selon l'une des revendications précédentes, **caractérisé en ce qu'**il est prévu sur le côté entre le moyen de traction (14) et la trémie (12) des cônes (27), de préférence réglables, délimitant latéralement au moins le plan de guidage de rabat (13), pour ouvrir facilement l'enveloppe (2).

23. Dispositif de mise sous enveloppe selon l'une des revendications précédentes, **caractérisé en ce que** la poche de garnissage (9) comprend une ligne médiane M dans le plan K, ainsi que plusieurs lamelles (28) agencées dans le plan K, parallèlement à la ligne médiane M, avec le guide-rabat (13) correspondant, un guide-feuilles (30) espacé du guide-rabat (13) correspondant étant associé à au moins deux lamelles (28') extérieures par rapport à la ligne médiane, et les lamelles (28) étant agencées séparées l'une de l'autre sur le dispositif de mise sous enveloppe (1, 1') ou sur un rail de montage (15), (35), des moyens de réglage (31) étant agencés pour déplacer les lamelles latérales (28') en vue de les déplacer de façon parallèle, essentiellement perpendiculairement à la ligne médiane.

24. Dispositif de mise sous enveloppe selon la revendication 23, **caractérisé en ce qu'**il est agencé de façon fixe entre les lamelles extérieures (28') au moins une lamelle intérieure (28").

25. Dispositif de mise sous enveloppe selon l'une des revendications 23 à 24, **caractérisé en ce que** le guide-feuilles (30) est réalisé élastique par rapport au guide-rabat (13) au moins dans une zone avant agencée devant par rapport à l'amenée de l'enveloppe.

26. Dispositif de mise sous enveloppe selon l'une des revendications 23 à 25, **caractérisé en ce que** les moyens de réglage (31) comprennent des moyens électriques et/ou mécaniques, de préférence une broche de réglage (31).

27. Dispositif de mise sous enveloppe selon l'une des revendications 23 à 26, **caractérisé en ce que** les lamelles extérieures (28') sont fermées sur chacune des surfaces latérales extérieures.

28. Dispositif de mise sous enveloppe selon l'une des revendications 23 à 27, **caractérisé en ce que** les lamelles extérieures (28') forment au moins en partie un profilé en U avec une base orientée vers l'extérieur, de sorte que le contenu de l'enveloppe (5) est guidé des deux côtés par le profilé en U.

29. Dispositif de mise sous enveloppe selon l'une des revendications 24 à 28, **caractérisé en ce que** la au moins une lamelle intérieure (28") est ouverte sur les deux surfaces latérales.

30. Procédé pour faire fonctionner un dispositif de mise sous enveloppe (1, 1') selon l'une des revendications précédentes, le rabat (3) de l'enveloppe (2) la plus proche d'une ouverture de prélèvement d'enveloppe du support (6) d'une pile d'enveloppes posée sur le support (6) étant ouvert avec un ouvre-rabat (7), des organes de transport (8) transportant l'enveloppe (2) depuis le support (6) jusqu'à une poche de garnissage (9), sur laquelle les enveloppes (2) sont remplies, et le contenu de l'enveloppe (5) étant acheminé jusqu'à la poche de garnissage (9) à l'aide d'un dispositif d'acheminement (10), et les organes d'évacuation (11) évacuant l'enveloppe remplie,
dans lequel une trémie mobile (12) oriente les enveloppes dans la direction de la poche de garnissage (9), dans lequel la trémie est déplacée selon un premier angle (W1) par rapport au guide-rabat (13) de la poche de garnissage (9), et dans lequel un moyen de traction (14) mobile selon un deuxième angle (W2) par rapport au guide-rabat (13) tire l'enveloppe (2) au moins en partie, de préférence toutefois complètement sur la poche de garnissage (9), ce moyen de traction coopérant au moins temporairement avec la poche de garnissage (9), dans lequel en outre des moyens (16) pour synchroniser le mouvement de la trémie (12) et celui du moyen de traction (14) les déplacent depuis une première position (I) lors de la réception du rabat d'enveloppe (3) par la trémie (12), dans une deuxième position (II) après la dépose du rabat d'enveloppe (3) sur le guide-rabat (13), un angle de transport (Wt) entre l'enveloppe amenée (2) et le guide-rabat (13), pendant le remontage de l'enveloppe (2) sur la poche de garnissage (9), variant pour faciliter l'ouverture de l'enveloppe (2), **caractérisé en ce que** la poche de garnissage n'est pas déplacée pendant le processus de mise sous enveloppe.

31. Procédé selon la revendication 30, **caractérisé en ce que** le premier angle (W1) et le deuxième angle (W2) sont déplacés dans une plage comprise entre 70° et 150°, valeurs limites comprises, par rapport au plan K comprenant le guide-rabat.

32. Procédé selon l'une des revendications 30 ou 31, **caractérisé en ce que** le premier angle (W1) et le deuxième angle (W2) sont modifiés par un mouvement de rotation lors du passage de la position (I) à la position (II) et vice versa.
